# EUROPÄISCHE PATENTSCHRIFT

(11) **EP 1 669 555 B1**
(45) Veröffentlichungstag und Bekanntmachung des Hinweises auf die Patenterteilung: **05.09.2012**
(21) Anmeldenummer: 05024494.6
(22) Anmeldetag: 10.11.2005
(51) Int. Cl.: F01L 1/14, F01L 1/245

(54) **Tassenstößel für eine Brennkraftmaschine und Verfahren zur Herstellung desselben**
Valve lifter for an internal combustion engine and production method therefor
Poussoir de soupape pour moteur à combustion interne et procédé de mise en oeuvre

(30) Priorität: 07.12.2004 DE 102004058766
(43) Veröffentlichungstag der Anmeldung: 14.06.2006
(73) Patentinhaber: Schaeffler Technologies AG & Co. KG, 91074 Herzogenaurach (DE)
(72) Erfinder: Schleeh, Thomas, 91083 Baiersdorf (DE)

(56) Entgegenhaltungen:
- EP-A- 0 253 073
- WO-A-2005/019608
- DE-A1- 19 600 852
- JP-A- 2003 184 514
- US-A- 5 379 730
- US-A1- 2002 124 823

## Beschreibung

### Gebiet der Erfindung

Die Erfindung betrifft einen Tassenstößel für eine Brennkraftmaschine Weiterhin betrifft die Erfindung eine Verfahren zur Herstellung eines derartigen Tassenstößels.

### Hintergrund der Erfindung

Aus der DE 196 00 852 A1 ist ein Tassenstößel für eine Brennkraftmaschine bekannt, der zwischen einen Steuernocken und ein Ventil zwischengeschaltet ist. Der Tassenstößel besitzt ein Hemd, welches ungefähr hohlzylinderförmig ausgebildet ist und in einer Bohrung des Zylinderkopfes geführt ist. Das Hemd besitzt eine radiale Ausnehmung, in die ein Verdrehsicherungselement eingesetzt ist. Das Verdrehsicherungselement vermeidet eine Verdrehung des Tassenstößels um die Hubachse des Ventils relativ zu dem Zylinderkopf. Das Verdrehsicherungselement greift in Umfangsrichtung sowohl formschlüssig in den Tassenstößel ein als auch in eine geeignete Nut der Bohrung des Zylinderkopfes. Hierzu tritt das Verdrehsicherungselement in radialer Richtung aus dem

Hemd hervor.
- Gemäß einer ersten Ausführungsform dieser Druckschrift ist das Verdrehsicherungselement als Zylinderkörper ausgebildet, dessen Längsachse in Hubrichtung orientiert ist und dessen Stirnflächen radial von außen einmündende Nuten aufweisen, in die ein Vorsprung des Hemdes eingreift. Die außerhalb des Hemdes liegende Mantelfläche des zylinderförmigen Verdrehsicherungselementes greift in die Nut des Zylinderkopfes ein, während die innen liegende Mantelfläche an einem Innenkörper des Tassenstößels anliegt.
- Entsprechend einer zweiten Ausführungsform dieser Druckschrift ist das Verdrehsicherungselement als elastisches Federelement in Form einer U-förmigen Spange mit zwei Schenkeln und einem Rücken ausgebildet. Die Spange wird mit ihren Schenkeln radial nach innen in die Ausnehmung des Tassenstößels unter elastischer Verformung eingesetzt, bis Einprägungen der Schenkel in die Begrenzungen der Ausnehmung des Hemdes in Umfangsrichtung einrasten.
- Entsprechend einer dritten Ausführungsform ist das Verdrehsicherungselement als hohlzylinderförmige, geschlitzte Hülse ausgebildet, deren Längsachse in Hubrichtung orientiert ist. Die Hülse besitzt Einprägungen, in welchen unter elastischer Verformung der Hülse die Begrenzungen der Ausnehmung des Hemdes in Umfangsrichtung einrasten.

Weitere Tassenstößel mit Verdrehsicherungselementen sind beispielsweise aus WO 2005/019608 A1, US 2002/0124823 A1, DE 28 29 423 C2, DE 41 15 670 A1, DE 43 24 756 C2, DE 195 01 061 A1, DE 199 57 772 A1, DE 101 23 966 A1 und DE 43 37 330 A1 bekannt.

### Aufgabe der Erfindung

Der Erfindung liegt die Aufgabe zugrunde, einen verdrehgesicherten Tassenstößel vorzuschlagen, der bei einfacher Herstellungsmöglichkeit der Tasse, insbesondere der Ausnehmung des Hemdes, und/oder des Verdrehsicherungselements eine einfache Montage, eine gute Funktion sowie eine hohe Betriebssicherheit gewährleistet. Weitere Aufgabe der Erfindung ist es, ein einfaches und kostengünstiges Verfahren zur Herstellung eines Tassenstößels vorzuschlagen.

### Zusammenfassung der Erfindung

Die vorgenannte Aufgabe wird entsprechend der Erfindung durch die Merkmale des unabhängigen Patentanspruchs 1 gelöst.

Im Sinne der vorliegenden Erfindung wird unter dem Begriff "Tassenstößel" ein beliebiges Element eines Ventiltriebes verstanden, welches in den Kraftfluss zwischen Nockenwelle und Ventil zwischengeschaltet ist, insbesondere ein herkömmlicher Tassenstößel oder ein Rollenstößel.

Erfindungsgemäß findet ein Tassenstößel für eine Brennkraftmaschine in beliebiger Bauart Einsatz, insbesondere ein mechanischer, hydraulischer und/oder schaltbarer Tassenstößel. Der Tassenstößel weist ein Hemd auf, welches beispielsweise hohlzylinderförmig mit einer Mantelfläche entsprechend der Mantelfläche eines Zylinders in einer entsprechenden Bohrung eines benachbarten Führungselementes wie eines Zylinderkopfes eingesetzt ist. Weiterhin ist erfindungsgemäß ein Verdrehsicherungselement vorgesehen, welches, insbesondere radial nach innen, in eine radiale Ausnehmung des Hemdes dauerhaft eingesetzt ist. Das Verdrehsicherungselement bestimmt die Orientierung des Hemdes gegenüber einem benachbarten Führungselement um eine Hubachse, welche mit der Hubachse des Ventils korrespondiert. Hierbei kann das Verdrehsicherungselement eine Verdrehung des Tassenstößels bzw. des Hemdes um die Hubachse vollständig dadurch verhindern, dass das Verdrehsicherungselement in Umfangsrichtung formschlüssig in einer Ausnehmung des Zylinderkopfes aufgenommen ist. Alternativ kann ein kleines Spiel in Umfangsrichtung vorgesehen sein oder die Orientierung des Hemdes ist durch das Verdrehsicherungselement in einem Winkelbereich vorgegeben. Neben der vorgenannten Funktion einer Vorgabe der Orientierung kann das Verdrehsicherungselement weitere Funktionen erfüllen.

Erfindungsgemäß weist das Verdrehsicherungselement eine in Umfangsrichtung umlaufende Wandung auf. Die Wandung besitzt zum einen zumindest eine Stirnfläche, die an der äußeren Mantelfläche des Hemdes radial nach innen abgestützt ist. Durch eine derartige Abstützung ist eine flächige Abstützung und Anlage der Wandung an dem Hemd gewährleistet. Hierdurch können Kraftspitzen zur Vorgabe der Position des Verdrehsicherungselementes gegenüber dem Hemd vermieden werden. Darüber hinaus stellt eine ohnehin vorhandene Stirnfläche einer Wandung eine besonders einfache Möglichkeit zur Gewährleistung einer einseitigen Abstützung dar. Weiterhin gibt die Stirnfläche für eine Montage den maximalen Einführweg des Verdrehsicherungselementes in die Tasse vor, wodurch eine fehlerhafte Montage durch ein zu weites Einschieben vermieden ist.

Erfindungsgemäß ist der Wandung zumindest ein Fortsatz zugeordnet, der sich durch die Ausnehmung erstreckt und einen Absatz besitzt, der an der inneren Mantelfläche des Hemdes radial nach außen abgestützt ist. Der Erfindung liegt die Erkenntnis zugrunde, dass es nicht erforderlich ist, das sich das Verdrehsicherungselement über den gesamten Umfang um dessen Längsachse durch die Ausnehmung hindurch erstreckt. Vielmehr sind Teilbereiche des vorgenannten Umfangs lediglich außerhalb des Hemdes angeordnet und stützen mit ihren Stirnflächen das Verdrehsicherungselement radial nach innen ab, während sich nur Teilbereiche durch die Ausnehmung hindurch erstrecken. Hierdurch kann der erforderliche Materialeinsatz für das Verdrehsicherungselement verringert werden. Über den Absatz ist eine funktionsgerechte und betriebssichere Möglichkeit einer Abstützung des Verdrehsicherungselements radial nach außen geschaffen. Der Absatz stellt eine in eine Richtung formschlüssige Verbindung zwischen Verdrehsicherungselement und Hemd dar, welche nur unter elastischen und/oder plastischen Verformungen des Verdrehsicherungselementes überwunden werden kann. Erfindungsgemäß sind somit in Umfangsrichtung um die Längsachse des Verdrehsicherungselementes die Bereiche für eine Abstützung radial nach innen sowie für eine Abstützung radial nach außen räumlich von einander getrennt und können insbesondere unterschiedlich je nach Anforderungen, beispielsweise entsprechend den im Betrieb wirkenden Kräften und entsprechend den notwendigen Montage- oder Demontagekräften ausgelegt werden. Ebenfalls möglich ist es allerdings, dass zumindest ein Teil der Fortsätze und Stirnflächen bei gleichem Umfangswinkel zu der Längsachse des Verdrehsicherungselementes, aber radial zu dieser Längsachse versetzt angeordnet ist.

Entsprechend einer Weiterbildung der Erfindung kann die Zahl der Abstützstellen zwischen Verdrehsicherungselement und Hemd dadurch erhöht werden, dass zwei sich auf dem Umfang gegenüberliegende Stirnflächen vorgesehen sind, die jeweils an der äußeren Mantelfläche des Hemdes radial abgestützt sind. Alternativ oder zusätzlich können zwei gegenüberliegende Fortsätze mit Absätzen vorgesehen sein, die jeweils an der inneren Mantelfläche des Hemdes radial nach außen abgestützt sind. Durch die erhöhte Zahl der Abstütz- und Kontaktstellen können einerseits die wirkenden Kräfte zwischen Verdrehsicherungselement und Hemd erhöht werden und/oder die Beanspruchungen der genannten Bauelemente verringert werden. Andererseits ergibt sich infolge der Erhöhung der Zahl der Abstützstellen eine exaktere Vorgabe der Position und Lage des Verdrehsicherungselements gegenüber dem Hemd. Die Kontaktflächen können hierbei punktuell, mit kleinen oder großen Flächen ausgebildet sein.

Gemäß einer besonderen Ausgestaltung des erfindungsgemäßen Tassenstößels sind zwei gegenüberliegende Stirnflächen des Verdrehsicherungselementes mit jeweils zwei balligen Kontaktbereichen vorgesehen, die sich an der äußeren Mantelfläche des Hemdes radial abstützen. Hierdurch können im Bereich von jeweils einer Stirnfläche zwei (oder mehrere) Kontaktbereiche vorgesehen werden, so dass mindestens drei Kontaktflächen vorhanden sind, die die relative Lage des Verdrehsicherungselementes gegenüber dem Hemd im Raum vollständig und ohne Ermöglichung eines weiteren Freiheitsgrades vorgeben.

Ein besonders einfach herzustellendes Verdrehsicherungselement eines erfindungsgemäßen Tassenstößels kann durch Herstellung desselben aus einem Blechhalbzeug hergestellt werden. Hierbei kann das Blechhalbzeug sofort mit der erforderlichen Außenkontur fertig gestellt werden oder in einem speziellen Bearbeitungsvorgang als Blechzuschnitt, insbesondere durch einen Schneidprozess oder einen Stanzprozess, hergestellt werden. Mittels eines derartigen Blechhalbzeuges kann auf einfache Weise eine konstante oder geringfügig variierende Wandstärke erzielt werden. Andererseits wird mittels des Blechhalbzeuges ein einfacher Hohlkörper gestaltet, der bei geringen Wandstärke und hieraus resultierendem geringen Gewicht eine unter Umständen hohe Festigkeit aufweist, die aus einer Verfestigung während des Umformprozesses und/oder durch eine Erhöhung des Flächenträgheitsmoments infolge der Umformung resultieren kann.

Vorzugsweise besitzt das Blechhalbzeug bzw. der Blechzuschnitt einen großflächigen Mittenbereich sowie zwei sich gegenüberliegende Fortsätze. Der großflächige Mittenbereich wird insbesondere während eines Umformprozesses zu einem Hohlkörper umgeformt und bildet damit einerseits einen Boden und die Wandung und andererseits eine Stirnfläche, die alleine oder mit der Wandung den Kontakt mit dem benachbarten Führungselement, insbesondere mit dem Zylinderkopf, ausbildet.

Als guter Kompromiss für die Dicke des Blechhalbzeuges hat sich eine Dicke von 0,3 bis 0,8 mm herausgestellt, für die einerseits ein geringes Gewicht des Verdrehsicherungselements gegeben ist bei andererseits ausreichender Steifigkeit zur Gewährleistung der Funktion und der Betriebssicherheit.

Das Verdrehsicherungselement kann ein- oder mehrstückig ausgebildet sein. Insbesondere ist es denkbar, dass die Absätze zusätzlich auf die Wandung des Verdrehsicherungselementes bzw. die Fortsätze aufgebracht werden oder mit diesen verbunden werden. Es ist ebenfalls möglich, dass die Absätze erst mit einer erfolgten Montage von Verdrehsicherungselement und Hemd erzeugt werden, beispielsweise durch ein Aufspreizen der Fortsätze im Inneren des Hemdes. Eine besonders vorteilhafte Ausgestaltung ergibt sich, wenn das Verdrehsicherungselement in die Ausnehmung des Hemdes einklipsbar ist. Demgemäß werden die Fortsätze bzw. die Absätze des Verdrehsicherungselementes unter elastischer Verformung mit einem Einführen des Verdrehsicherungselementes in die Ausnehmung elastisch verformt und springen für eine erreichte Montagestellung wieder quer zur Längsachse des Verdrehsicherungselementes nach außen und geben damit die Position des Verdrehsicherungselementes in eine Richtung vor. Zur Demontage ist es u. U. möglich, dass die elastische Verformung wieder herbeigeführt wird, wodurch die Überwindung der Absätze und damit eine Demontage möglich wird. Die Absätze können zur Beeinflussung einerseits von Montage und Demontage und andererseits zur Bestimmung der Sicherungswirkung radial nach außen über geeignete Konturen besitzen. Sind die Absätze als Stufen quer zur Längsachse des Verdrehsicherungselementes ausgebildet, ergibt sich die bestmögliche Sicherung in der Montagestellung. Für eine Abschrägung der Absätze, einerseits im Einführbereich und/oder andererseits im Anlagebereich zwischen Absatz und Hemd in montierter Stellung können radial nach außen auf das Verdrehsicherungselement wirkende Kräfte aufgeteilt werden in eine Komponente, die bestrebt ist, eine Verformung der Absätze in Richtung der Hubachse zu verursachen, wodurch eine Montage und/oder Demontage vereinfacht wird. Gleichzeitig kann eine derartige Schräge ein Einschnappen der Absätze in der Montagestellung fördern. Der Kontaktbereich zwischen den Absätzen und dem Hemd ist geeignet gestaltet, so dass sich eine große Kontaktfläche ergibt. Bei der vorgenannten schrägen Ausbildung des Absatzes ist es weiterhin möglich, dass für eine Fertigung der Wandstärke des Hemdes und/oder Abmessungen des Verdrehsicherungselements größere Toleranzen möglich sind, da im Bereich der Schrägen mehrere stabile und gesicherte Stellungen des Verdrehsicherungselementes möglich sind.

Ein erfindungsgemäßes Verfahren zur Lösung der der Erfindung zugrunde liegenden Aufgabe ist durch ein Verfahren entsprechend den Merkmalen des Patentanspruchs 8 gegeben.

In einem ersten Verfahrensschritt wird ein Blechzuschnitt erstellt, beispielsweise durch ein Stanzen. Hieran anschließend wird der Blechzuschnitt über einen Umformprozess in einen einseitig offenen räumlichen Hohlkörper umgeformt. Der Umformprozess kann beispielsweise in einem Ziehen und/oder Prägen, bspw. in einer oder mehreren Stufen, erfolgen. Während dieser Umformung oder zeitlich an diese anschließend werden die Absätze an den Fortsätzen vorgesehen. Die Absätze können hierbei ebenfalls durch ein Umformen der Fortsätze hergestellt werden und/oder durch Aufbringen zusätzlichen Materiales im Bereich der Absätze.

### Kurze Beschreibung der Zeichnungen

Weitere Merkmale der Erfindung ergeben sich aus der folgenden Beschreibung und den zugehörigen Zeichnungen, in der ein Ausführungsbeispiel eines erfindungsgemäßen Tassenstößels schematisch dargestellt ist. Es zeigen:
- Figur 1: einen Tassenstößel bei Schnitt in Richtung der Hubachse H-H;
- Figur 2: ein Verdrehsicherungselement in dessen Längsschnitt in einem Hemd eines Tassenstößels;
- Figur 3: ein Schnitt III-III durch das Verdrehsicherungselement gemäß Figur 2;
- Figur 4: ein Schnitt IV-IV durch das Verdrehsicherungselement gemäß Figur 2;
- Figur 5: ein Schnitt V-V durch das Verdrehsicherungselement gemäß Figur 2;
- Figur 6: ein Schnitt VI-VI durch das Verdrehsicherungselement gemäß Figur 2;
- Figur 7: ein Blechhalbzeug für eine Herstellung eines Verdrehsicherungselements gemäß Figur 2 in einer Draufsicht.

### Ausführliche Beschreibung der Erfindung

Figur 1 zeigt einen Tassenstößel 1 mit einer Tasse 2, die einen Boden 3 besitzt, der mit einem Steuernocken zusammenwirkt, sowie ein Hemd 4. Das Hemd 4 ist ungefähr hohlzylinderförmig ausgebildet und in einer geeigneten Bohrung der Brennkraftmaschine, insbesondere des Zylinderkopfes, in Richtung der Hubachse H-H verschieblich geführt, wobei die Mantelfläche des Hemdes 4 als Führungsfläche dient. Das Hemd 4 besitzt eine radiale Ausnehmung 5. In die Ausnehmung 5 ist in radialer Richtung ein Verdrehsicherungselement 6 eingesetzt, welches sich in Umfangsrichtung um die Hubachse H-H sowie in Hubrichtung H-H gegenüber der Begrenzung der Ausnehmung 5 abstützt. Die radial orientierte Längsachse des Verdrehsicherungselementes ist hier als Achse L-L bezeichnet. Gemäß Figur 1 greift der radial innenliegend von dem Hemd 4 angeordnete Teil des Verdrehsicherungselements 6 formschlüssig in einen Innenkörper 7 des Tassenstößels 1 ein, wodurch dieser sowohl in Richtung der Hubachse H-H als auch in Umfangsrichtung fixiert oder in seiner Verschiebung begrenzt ist. Radial außenliegend ist das Verdrehsicherungselement 6 in Umfangsrichtung um die Hubachse H-H formschlüssig in einer Führungsnut der Bohrung für den Tassenstößel 1 aufgenommen, die sich in Richtung der Hubachse H-H erstreckt, so dass über das Verdrehsicherungselement 6 eine Verschiebung des Tassenstößels 1 in Richtung der Hubachse H-H nicht behindert wird, während eine Verdrehung des Tassenstößels 1 um die Hubachse H-H ausgeschlossen oder begrenzt ist.

Als erfindungsgemäßer Tassenstößel kann ein beliebiger Tassenstößel an sich bekannter Bauart, beispielsweise auch hydraulischer oder mechanischer Bauart, in schaltbarer oder nicht schaltbarer Ausführung und mit oder ohne Spielausgleich eingesetzt werden, auch bei abweichender Bauart zu dem in Figur 1 dargestellten Ausführungsbeispiel. Beispielsweise kann auch das Zusammenwirken des Verdrehsicherungselementes 6 mit dem Innenkörper 7 entfallen, so dass dieses lediglich in die Ausnehmung 5 des Hemdes 4 eingesetzt ist. Das Verdrehsicherungselement 6 ist in Figur 1 lediglich schematisch dargestellt und für die vorliegende Erfindung im Detail wie folgt ausgebildet:
Figur 7 zeigt ein Blechhalbzeug 8 oder einen Blechzuschnitt, welcher zu dem Verdrehsicherungselement 6 umgeformt werden kann. Das Blechhalbzeug 8 ist ungefähr rautenförmig ausgebildet, wobei gegenüberliegende Ecken des rautenförmigen Blechhalbzeuges rechteckige, miteinander fluchtende Fortsätze 9, 10 aufweisen mit einer Breite, die ungefähr der Hälfte bis einem Viertel, vorzugsweise einem Drittel der Erstreckung der Raute in dieselbe Richtung entspricht. Die anderen gegenüberliegenden Ecken des rautenförmigen Blechhalbzeuges besitzen zueinander ungefähr parallele Abflachungen 11, 12, die vorzugsweise kurvenförmig und hin- und hergehend ausgebildet sind, so dass diese jeweils zwei beabstandet voneinander angeordnete ballige Vorsprünge 13, 14, 15, 16 besitzen. Die Abflachungen 11, 12 sowie Vorsprünge 13, 14, 15, 16 bilden Mittenbereiche 17, 18 des Blechhalbzeuges 8. Die Mittenbereiche 17, 18 sind mit den benachbarten Fortsätzen 9, 10 über Schrägen 19 - 22 verbunden, welche die Seitenflächen des rautenförmigen Blechhalbzeuges 8 bilden. Eine mittige Fläche des Blechhalbzeuges 8 bildet einen Boden 23, der beispielsweise ungefähr elliptische Form besitzt. Aus dem in Figur 7 dargestellten Blechhalbzeug wird in einem beliebigen Herstellungsverfahren, insbesondere einem Umformverfahren, ein wannenförmiger Körper dadurch hergestellt, dass bei Verbleib des Bodens 23 in der Zeichenebene gemäß Figur 7 das außerhalb des Bodens 23 angeordnete Material ungefähr vertikal aufgerichtet wird, wodurch sich das in etwa wannenförmige Verdrehsicherungselement 6 ergibt mit dem Boden 23, der quer zur Längsachse L-L orientiert ist, und einer um die Längsachse L-L umlaufenden Wandung 24 und von der Wandung 24 parallel zur Längsachse L-L auskragenden Fortsätzen 9,10, wobei die Längsachse L-L des Verdrehsicherungselements 6 vertikal zur Zeichenebene gemäß Figur 7 orientiert ist.
Figur 2 zeigt das aus dem Blechhalbzeug 8 hergestellte Verdrehsicherungselement 6 in einem in die Ausnehmung 5 des Hemdes 4 der Tasse 2 eingesetzten Zustand. Die Fortsätze 9, 10 treten hierbei radial nach innen in die Ausnehmung 5 ein, so dass diese in das Innere der Tasse 2 hineinragen. In den dem Boden 23 abgewandten Endbereichen besitzen die Fortsätze 9, 10 quer zur Längsachse L-L nach außen hervortretende Absätze 25, 26, die mit einem Einsetzen in die Tasse in Richtung der Achse L-L elastisch verformt werden müssen und für ein Erreichen der in Figur 2 dargestellten Montagestellung quer zur Achse L-L nach außen schnappen und hierdurch das Verdrehsicherungselement 6 gegen eine Verschiebung radial nach außen von der Tasse 2 sichern. Die Absätze 25, 26 können hier auf beiden Seiten über Einführschrägen verfügen, welche ein Einfädeln der Fortsätze 9, 10 in die Ausnehmung 5 erleichtern. Übergangsbereiche 32, 33 der Absätze 25, 26, in denen die Absätze 25, 26 in den übrigen Teil der Fortsätze 9 ,10 übergehen, können quer zur Achse L-L ausgerichtet sein oder gemäß dem in Figur 2 dargestellten Ausführungsbeispiel als Schräge ausgebildet sein.

Die Absätze 25, 26 sind durch Umformen der Fortsätze 9, 10 quer zur Achse L-L nach außen vor oder nach einem Einsetzen des Verdrehsicherungselements 6 in die Ausnehmung 5 herstellbar. In diesem Fall ist ein Blechhalbzeug 8 mit konstanter Wandstärke unmittelbar einsetzbar. Gleichermaßen können die Absätze 25, 26 aus Verdickungen gebildet werden, welche eine unterschiedliche Wandstärke des Blechhalbzeuges 8 in dem korrespondierenden Teilbereich erfordern. Alternativ können die Verdickungen nachträglich auf die entsprechenden Teilbereiche der Fortsätze 9, 10 aufgebracht werden.

In Umfangsrichtung um die Längsachse L-L zwischen den Fortsätzen 9, 10 liegen die Mittenbereiche 17, 18 mit ihren Stirnflächen 27, 28 an der Mantelfläche des Hemdes 4 in unmittelbarer Umgebung der Ausnehmung 5 an, wodurch das Verdrehsicherungselement 6 radial nach innen festgelegt ist bzw. ein Anschlag gebildet ist. Vier ballige Kontaktflächen 29, 30 werden vorzugsweise von den Vorsprüngen 13, 14, 15, 16 gebildet. Hierzu kann die Wandung 24 des Verdrehsicherungselementes 6 mit den Fortsätzen 9, 10 in einem ersten Umformprozess gefertigt werden. Ergeben sich für die Vorsprünge 13, 14, 15, 16 geringe Maßhaltigkeiten infolge dieses Umformprozesses, so können diese in einem anschließenden Prägeprozess auf das Sollmaß gebracht werden und miteinander korreliert werden. Damit ergibt sich eine exakt vorgebbare "Vierpunktanlage" des Verdrehsicherungselementes 6 an dem Hemd 4 mit einem exakt vorgegebenen Betrag, um welchen das Verdrehsicherungselement 6 aus dem Hemd 4 auskragt. Durch die genannte "Vierpunktanlage" ist eine gute räumliche Abstützung gewährleistet.

Zwischen den Kontaktflächen 29, 30 ist der zugeordnete Bereich der Stirnflächen 27, 28 beabstandet von der Mantelfläche des Hemdes 4 ausgebildet unter Bildung eines Spaltes 31.

Die Übergangsbereiche 32, 33 zwischen den Absätzen 25, 26 und den vorgelagerten Teilbereichen der Fortsätze 9, 10 sind geeignet hinsichtlich der Montage sowie der beabsichtigten Sicherungswirkung für die Position des Verdrehsicherungselements 6 zu gestalten:
- Sind die Übergangsbereiche 32, 33 als abrupte Stufe quer zur Längsachse L-L ausgebildet, so kann eine maximale Sicherungswirkung erzielt werden.
- Sind die Übergangsbereiche 32, 33 kurvenförmig oder wie in Figur 2 dargestellt als Schräge ausgebildet, so wird einerseits infolge der Schräge während der Montage eine Bewegung des Verdrehsicherungselementes in die in Figur 2 dargestellte Endposition unterstützt. Andererseits wird eine Demontage des Verdrehsicherungselements unterstützt, da bei einer Beaufschlagung des Verdrehsicherungselements radial nach außen von der Tasse 2 die Schrägen eine erneute radiale Verformung der Fortsätze 9, 10 in Richtung der Längsachse L-L unterstützen.
- In ihren Endbereichen können die Fortsätze 9, 10 Einführschrägen besitzen, welche ein "Einfädeln" des Verdrehsicherungselements 6 in die Ausnehmung 5 der Tasse 2 vereinfachen.

Figur 3 zeigt einen Schnitt bei Schnittführung III-III, aus dem das Anliegen des Verdrehsicherungselements 6 im Bereich der Kontaktflächen 29 in einem Umfangsbereich der Wandung 24 sowie das Hindurchragen der Fortsätze 9, 10 durch die Ausnehmung 5 des Hemdes 4 ersichtlich ist. Figuren 4 bis 6 zeigen Schnitte bei Schnittführung quer zur Längsachse L-L in parallelen Ebenen.

Das erfindungsgemäße Verdrehsicherungselement 6 stellt ein besonders kostengünstig herzustellendes Bauteil dar, welches gleichermaßen die vollständige Verdrehsicherungsfunktion bereitstellt. Infolge eines Einschnappens der Absätze 25, 26 in die Ausnehmung 5 der Tasse 2 kann ein guter Halt des Verdrehsicherungselements 6 gewährleistet werden, u. U. auch unter einer Vergrößerung der Toleranzen für eine Fertigung des Verdrehsicherungselements 6 und/oder der Ausnehmung 5 der Tasse 2. Das Blechhalbzeug 8 ist vorzugsweise aus einem Stahlband hergestellt und ausgestanzt, gebogen, geprägt und/oder gestanzt. Die Radien zur Bildung der Wandung 24 sind ungefähr kreisförmig bzw. kugelförmig ausgebildet, wodurch sich ein umgeformtes Blechteil mit hoher Steifigkeit ergibt. Die Absätze 25, 26 bilden einen Wulst, welcher an das Blechhalbzeug 8 angeprägt werden kann. Vorzugsweise besitzen die Fortsätze 9, 10 eine leicht konische Form mit einer Verjüngung in Richtung des Inneren der Tasse, so dass eine zunehmende Klemmwirkung erzeugt werden kann, wenn das Verdrehsicherungselement 6 in die Tasse 2 gefügt wird. Alternativ oder zusätzlich ist der Abstand der Außenflächen der Fortsätze 9, 10 zumindest teilweise größer als die zugeordnete Erstreckung der Ausnehmung 5, so dass in montiertem Zustand die Fortsätze in Richtung der Längsachse L-L elastisch vorgespannt sind. Diese Vorspannung führt zu einer Anpresskraft zwischen der Begrenzung der Ausnehmung 5 und den Außenflächen der Fortsätze 9, 10, welche
- das Verdrehsicherungselement 6 einklemmt und so gegenüber einer Verschiebung in eine Richtung quer zur Längsachse L-L oder einem Wackeln sichert,
- ein etwaiges Fertigungsspiel von Fortsätzen 9, 10 und/oder Ausnehmung 5 ausgleicht,
- zusätzlich zu den Kontaktflächen 29, 30 das Verdrehsicherungselement radial nach innen sichert und/oder
- zusätzlich zu den Absätzen 25, 26 das Verdrehsicherungselement 6 radial nach außen sichert.

Die Höhe des Verdrehsicherungselements 6, welche beispielsweise für das Zusammenwirken mit einer Bohrung des Zylinderkopfes und der darin vorgesehenen Führung wichtig ist, kann durch die Prägung und die Dimension eines Umformwerkzeuges sichergestellt werden. Gemäß einem weiteren Vorschlag der Erfindung kann die Abwicklung des gestanzten Blechteils zumindest teilweise eine gewellte Form aufweisen, so dass sich geringere Prägekräfte ergeben.

### Bezugszeichenliste

- 1: Tassenstößel
- 2: Tasse
- 3: Boden
- 4: Hemd
- 5: Ausnehmung
- 6: Verdrehsicherungselement
- 7: Innenkörper
- 8: Blechhalbzeug
- 9: Fortsatz
- 10: Fortsatz
- 11: Abflachung
- 12: Abflachung
- 13: Vorsprung
- 14: Vorsprung
- 15: Vorsprung
- 16: Vorsprung
- 17: Mittenbereich
- 18: Mittenbereich
- 19: Schräge
- 20: Schräge
- 21: Schräge
- 22: Schräge
- 23: Boden
- 24: Wandung
- 25: Absatz
- 26: Absatz
- 27: Stirnfläche
- 28: Stirnfläche
- 29: Kontaktfläche
- 30: Kontaktfläche
- 31: Spalt
- 32: Übergangsbereich
- 33: Übergangsbereich

## Patentansprüche

1. Tassenstößel (1) für eine Brennkraftmaschine mit einem Hemd (4) und einem Verdrehsicherungselement (6), welches
a) in eine radiale Ausnehmung (5) des Hemdes (4) eingesetzt ist und
b) die Orientierung des Hemdes (4) gegenüber einem benachbarten Führungselement um eine Hubachse bestimmt, wobei
c) das Verdrehsicherungselement (6) wannenförmig ausgebildet ist und eine in Umfangsrichtung um eine Längsachse des Verdrehsicherungselementes (6) umlaufende Wandung (24) aufweist, wobei
ca) Stirnflächen (27, 28) von Teilbereichen des Umfangs der Wandung (24), die lediglich außerhalb des Hemdes angeordnet sind, an der äußeren Mantelfläche des Hemdes (4) radial nach innen abgestützt sind, und
cb) die Wandung (24) zumindest einen Fortsatz (9, 10) aufweist, der sich durch die Ausnehmung (5) erstreckt und einen Absatz (25, 26) besitzt, der an der inneren Mantelfläche des Hemdes (4) radial nach außen abgestützt ist,
d) wobei sich nur Teilbereiche der Wandung (24) mit dem mindestens einen Fortsatz (9, 10) durch die Ausnehmung des Hemdes (4) hindurch erstrecken, so dass die Bereiche für eine Abstützung radial nach innen sowie für eine Abstützung radial nach außen räumlich voneinander getrennt sind.

2. Tassenstößel (1) nach Anspruch 1, **dadurch gekennzeichnet, dass** zwei gegenüberliegende Stirnflächen (27, 28) vorgesehen sind, die jeweils an der äußeren Mantelfläche des Hemdes (4) radial abgestützt sind und/oder zwei gegenüberliegende Fortsätze (9, 10) mit Absätzen (25, 26) vorgesehen sind, die jeweils an der inneren Mantelfläche des Hemdes (4) radial nach außen abgestützt sind.

3. Tassenstößel (1) nach Anspruch 2, **dadurch gekennzeichnet, dass** zwei gegenüberliegende Stirnflächen (27, 28) mit jeweils zwei balligen Kontaktbereichen (29, 30) vorgesehen sind, die sich an der äußeren Mantelfläche des Hemdes (4) radial abstützen.

4. Tassenstößel (1) nach einem der Ansprüche 1 bis 3, **dadurch gekennzeichnet, dass** das Verdrehsicherungselement (6) aus einem Blechhalbzeug (8) hergestellt ist.

5. Tassenstößel (1) nach Anspruch 4, **dadurch gekennzeichnet, dass** das Blechhalbzeug (8) einen großflächigen Mittenbereich aufweist sowie zwei sich gegenüberliegende Fortsätze (9, 10).

6. Tassenstößel (1) nach Anspruch 4 oder 5, **dadurch gekennzeichnet, dass** das Blechhalbzeug (8) eine Dicke von 0,4 bis 0,6 mm aufweist.

7. Tassenstößel (1) nach einem der vorhergehenden Ansprüche, **dadurch gekennzeichnet, dass** das Verdrehsicherungselement (6) in die Ausnehmung (5) des Hemdes (4) einklipsbar ist

8. Verfahren zur Herstellung eines Tassenstößels (1) nach einem der Ansprüche 4 bis 7, **dadurch gekennzeichnet, dass**
a) aus einem Blech ein Blechzuschnitt (Blechalbzeug 8) erstellt wird,
b) dann über einen Umformprozess der Blechzuschnitt (Blechhalbzeug 8) in einen einseitig offenen räumlichen Hohlkörper umgeformt wird und
c) Absätze (25, 26) an den Fortsätzen (9, 10) vorgesehen werden.

## Claims

1. Bucket tappet (1) for an internal combustion engine, having a skirt (4) and having a rotation prevention element (6) which
a) is inserted into a radial recess (5) of the skirt (4) and
b) defines the orientation of the skirt (4) about a stroke axis with respect to an adjacent guide element, wherein
c) the rotation prevention element (6) is formed in the manner of a trough and has a wall (24) which is of encircling form in a circumferential direction about a longitudinal axis of the rotation prevention element (6), wherein
ca) end surfaces (27, 28) of partial regions of the circumference of the wall (24) which are arranged only outside the skirt are supported in the radially inward direction against the outer lateral surface of the skirt (4), and
cb) the wall (24) has at least one projection (9, 10) which extends through the recess (5) and which has an offset portion (25, 26) which is supported in the radially outward direction against the inner lateral surface of the skirt (4),
d) wherein only partial regions of the wall (24) with the at least one projection (9, 10) extend through the recess of the skirt (4), such that the regions for support in the radially inward direction and for support in the radially outward direction are spatially separate from one another.

2. Bucket tappet (1) according to Claim 1, **characterized in that** two opposite end surfaces (27, 28) are provided which are supported radially in each case against the outer lateral surface of the skirt (4), and/or two opposite projections (9, 10) with offset portions (25, 26) are provided which are supported in the radially outward direction in each case against the inner lateral surface of the skirt (4).

3. Bucket tappet (1) according to Claim 2, **characterized in that** two opposite end surfaces (27, 28) with in each case two spherical contact regions (29, 30) are provided, which spherical contact regions are supported radially on the outer lateral surface of the skirt (4).

4. Bucket tappet (1) according to one of Claims 1 to 3, **characterized in that** the rotation prevention element (6) is produced from a sheet-metal semifinished part (8).

5. Bucket tappet (1) according to Claim 4, **characterized in that** the sheet-metal semifinished part (8) has an areal central region and two opposite projections (9, 10).

6. Bucket tappet (1) according to Claim 4 or 5, **characterized in that** the sheet-metal semifinished part (8) has a thickness of 0.4 to 0.6 mm.

7. Bucket tappet (1) according to one of the preceding claims, **characterized in that** the rotation prevention element (6) can be clipped into the recess (5) of the skirt (4).

8. Method for producing a bucket tappet (1) according to one of Claims 4 to 7, **characterized in that**
a) a sheet-metal pre-cut part (sheet-metal semifinished part 8) is formed from a metal sheet,
b) the sheet-metal pre-cut part (sheet-metal semifinished part 8) is shaped, in a shaping process, into a three-dimensional hollow body which is open on one side, and
c) offset portions (25, 26) are provided on the projections (9, 10).

## Revendications

1. Poussoir de soupape (1) pour un moteur à combustion interne avec une chemise (4) et un élément de fixation en rotation (6), lequel :
a) est inséré dans un évidement radial (5) de la chemise (4) et
b) détermine l'orientation de la chemise (4) par rapport à un élément de guidage adjacent autour d'un axe de levage,
c) l'élément de fixation en rotation (6) étant réalisé sous forme de cuvette et présentant une paroi (24) circonférentielle dans la direction périphérique autour d'un axe longitudinal de l'élément de fixation en rotation (6),
ca) des surfaces frontales (27, 28) de régions partielles de la périphérie de la paroi (24), qui sont disposées uniquement à l'extérieur de la chemise, étant supportées radialement vers l'intérieur sur la surface d'enveloppe extérieure de la chemise (4), et
cb) la paroi (24) présentant au moins une saillie (9, 10), qui s'étend à travers l'évidement (5) et possède un épaulement (25, 26), qui est supporté radialement vers l'extérieur sur la surface d'enveloppe intérieure de la chemise (4),
d) seulement des régions partielles de la paroi (24) avec l'au moins une saillie (9, 10) s'étendant à travers l'évidement de la chemise (4), de sorte que les régions soient séparées spatialement les unes des autres pour un support radial vers l'intérieur ainsi que pour un support radial vers l'extérieur.

2. Poussoir de soupape (1) selon la revendication 1, **caractérisé en ce que** deux surfaces frontales (27, 28) opposées sont prévues, lesquelles sont supportées radialement à chaque fois sur la surface d'enveloppe extérieure de la chemise (4) et/ou deux saillies opposées (9, 10) sont munies d'épaulements (25, 26) qui sont à chaque fois supportés sur la surface d'enveloppe intérieure de la chemise (4) radialement vers l'extérieur.

3. Poussoir de soupape (1) selon la revendication 2, **caractérisé en ce que** deux surfaces frontales (27, 28) opposées sont pourvues chacune de deux régions de contact bombées (29, 30), qui s'appuient radialement sur la surface d'enveloppe extérieure de la chemise (4).

4. Poussoir de soupape (1) selon l'une quelconque des revendications 1 à 3, **caractérisé en ce que** l'élément de fixation en rotation (6) est fabriqué à partir d'un produit semi-fini en tôle (8).

5. Poussoir de soupape (1) selon la revendication 4, **caractérisé en ce que** le produit semi-fini en tôle (8) présente une région centrale de grande surface ainsi que deux saillies opposées (9, 10).

6. Poussoir de soupape (1) selon la revendication 4 ou 5, **caractérisé en ce que** le produit semi-fini en tôle (8) présente une épaisseur de 0,4 à 0,6 mm.

7. Poussoir de soupape (1) selon l'une quelconque des revendications précédentes, **caractérisé en ce que** l'élément de fixation en rotation (6) peut être enclipsé dans l'évidement (5) de la chemise (4).

8. Procédé de fabrication d'un poussoir de soupape (1) selon l'une quelconque des revendications 4 à 7, **caractérisé en ce que**
a) une pièce découpée en tôle (produit semi-fini en tôle 8) est créée à partir d'une tôle,
b) ensuite, par le biais d'un processus de façonnage, la pièce découpée en tôle (produit semi-fini en tôle 8) est façonnée pour donner un corps creux tridimensionnel ouvert d'un côté et
c) des épaulements (25, 26) sont prévus sur les saillies (9, 10).
